# EUROPÄISCHE PATENTANMELDUNG

(11) **EP 0 841 082 A1**
(43) Veröffentlichungstag der Anmeldung: **13.05.1998**
(21) Anmeldenummer: 96119040.2
(22) Anmeldetag: 28.11.1996
(51) Int. Cl.: A63H 33/02

(54) **Mechanisches Kinderspielzeug aus Metall in Ringform**

(30) Priorität: 06.11.1996 DE 29619593 U
(71) Anmelder: Becker Gesellschaft für Absatzförderung mbH, 53804 Much (DE)
(72) Erfinder: Die Erfindernennung liegt noch nicht vor

(57) **Zusammenfassung**

Metallring verschiedener Durchmesser und Stärken aus Edelstahl oder ähnlich mit mehreren kleineren metallenen Ringen in den verschiedensten Ausführungen, Materialien, Größen und Formen sowie Stückzahlen, welche um den eigentlichen Ring rotieren, wenn dieser Ring bewegt wird.

## Beschreibung

Metallring verschiedener Durchmesser und Stärken aus Edelstahl oder ähnlich mit mehreren kleineren metallenen Ringen in den verschiedensten Ausführungen, Materialien, Größen und Formen sowie Stückzahlen, welche um den eigentlichen Ring rotieren, wenn dieser Ring bewegt wird.

## Patentansprüche

1. Metallring verschiedener Durchmesser und Stärken aus Edelstahl oder ähnlich mit mehreren kleineren metallenen Ringen in den verschiedensten Ausführungen, Materialien, Größen und Formen sowie Stückzahlen, welche um den eigentlichen Ring rotieren, wenn dieser Ring bewegt wird.
